# EUROPÄISCHE PATENTSCHRIFT

(11) **EP 0 393 210 B1**
(45) Veröffentlichungstag und Bekanntmachung des Hinweises auf die Patenterteilung: **01.09.1993**
(21) Anmeldenummer: 89106771.2
(22) Anmeldetag: 15.04.1989
(51) Int. Cl.: E04F 13/08

(54) **Justierbarer Dübelanker für eine verdeckte Anbringung von Fassadenelementen**
Adjustable dowel anchor for the concealed installation of facade elements
Cheville d'anchorage réglable pour l'installation cache d'élements de façade

(43) Veröffentlichungstag der Anmeldung: 24.10.1990
(73) Patentinhaber: FIRMA PETER LUNG GMBH, 56727 Mayen (DE)
(72) Erfinder: Kirchesch, Uwe, Dipl.-Ing.(FH), D-5476 Niederzissen (DE)
(74) Vertreter: Grommes, Karl F., Dr.

(56) Entgegenhaltungen:
- EP-A- 0 237 998
- EP-A- 0 245 635
- FR-A- 2 453 950
- FR-A- 2 546 214

## Beschreibung

### Technisches Gebiet

Die Erfindung betrifft einen justierbaren Dübelanker für eine verdeckte Anbringung von Fassadenelementen, bestehend aus einer Konsole, welche mittels eines Tragedübels an einer Wandfläche anbringbar sowie ggf. mittels eines zwischen Konsole und Tragedübel eintreibbaren Keils höhenverstellbar ist, und einem zur Aufnahme eines Tragedorns bestimmten Verstellteil, welches gegenüber der Konsole in Richtung auf die Wandfläche bzw. von dieser weg bewegbar und in mehreren Stellungen arretierbar ist, wobei die Konsole aus zwei im wesentlichen parallelen, etwa L-förmigen Stücken derart gebildet ist, daß am oberen Ende ein Durchlaß für einen Tragedübel gegeben ist und am unteren Ende eine nach vorne offene Aufnahme für das Verstellteil besteht.

### Stand der Technik

Bei bekannten Dübelankern dieser Art gemaß EP-A-O 245 635 wird das Verstellteil von einem Gewindebolzen oder Gewindestab gebildet. Dieser ist am vorderen Ende zungenförmig abgeflacht und mit einem Tragedorn versehen. Als nachteilig wird bei dieser Ausführungsform empfunden, daß eine Justierung nicht mit eingehängtem Fassadenelement möglich ist, vielmehr muß dieses zuvor wieder ausgehängt werden. Erst danach kann erneut eine genauere Anpassung versucht werden. Dies ist natürlich umständlich und zeitraubend.

Ein weiterer Nachteil besteht in folgendem. Die Stärke des Gewindestabes richtet sich nach der Traglast. Je stärker der Gewindestab gewählt werden muß, desto größer ist die erforderliche Verformung (Abflachung) im Bereich der Zunge, damit diese noch in eine normale Fuge (von üblicherweise 5 - 10 mm Breite) paßt. Hierbei besteht jedoch die Gefahr der Rißbildung, weshalb der Verformung und Tragfähigkeit Grenzen gesetzt sind (zur Zeit etwa 1400 Newton). Bei engen Fugen kann es außerdem erforderlich werden, Aussparungen (sogenannte Ankertaschen) von der Rückseite her einzuarbeiten, was einen zusätzlichen Aufwand bedeutet.

### Darstellung der Erfindung

Hier setzt nun die Erfindung an. Ihr liegt die Aufgabe zugrunde, einen Dübelanker der genannten Art so weiterzubilden, daß er sich auch mit eingehängtem Fassadenelement verstellen läßt. Außerdem soll sich der neu vorzuschlagende Dübelanker auch für schwerere Fassadenplatten oder -elemente eignen.

Gelöst wird diese Aufgabe erfindungsgemäß dadurch, daß das Verstellteil im Bereich der Konsole ein hochkant gestelltes Flacheisen ist und daß sowohl an dem Verstellteil als auch an der Konsole jeweils im Abstand voneinander Langlöcher sowie damit zusammenwirkende Bolzen, Schrauben o. dgl. vorgesehen sind.

Wie ersichtlich, erlaubt die Konsole ein problemloses Zusammenwirken mit dem Verstellteil der angegebenen Form. Letzteres kann bei konstant geringer Breite auch für beträchliche Traglasten ausgelegt werden. Die dafür erforderliche Höhe ist hier unproblematisch und tritt auch nicht störend in Erscheinung. Auch läßt sich bei Bedarf (nämlich für horizontale Fugen) das vordere Ende ohne igendeine Einbuße (um 90°) verdrehen. In jedem Falle kann der Wandabstand auch bei eingehängten Fassadenelementen noch verändert werden, da für Konsole und Verstellteil lediglich eine torsionsfreie, geradlinige Bewegung zur Wandfläche hin oder aber von dieser weg in Betracht kommt.

Dabei dienen die einerseits an dem Verstellteil und andererseits an der Konsole im Abstand voneinander vorgesehenen Langlöcher sowie die damit zusammenwirkenden Bolzen, Schrauben o. dgl. als Führung und Bewegungsbegrenzung.

Soweit durch die FR-A-2 546 214 bereits ein justierbarer Dübelanker mit einem Verstellteil in Form eines hochkant gestellten Flacheisens bekanntgeworden ist, handelt es sich dabei im übrigen jedoch um einen Dübelanker anderer Art. So scheidet ein solcher Dübelanker für eine nachträgliche Justierung praktisch aus, erst recht bei eingehängtem Fassadenelement.

Bei einem solchen Dübelanker gliedert sich die Konsole sozusagen in eine Druckkonsole und eine Zugkonsole. Insgesamt wird damit in statischer Hinsicht ein Fachwerkträger gebildet. Bei einer Justierung (Verlängerung oder Verkürzung) der Druckkonsole wird der bei der Montage geschaffene Idealzustand eines Fachwerkträgers verlassen und es treten nunmehr unerwünschte Biegemomente auf. Damit zwingt eine nachträgliche Justierung in letzter Konsequenz auch zu einer nachträglichen Veränderung (Versetzung) der Zugkonsole.

Bei der Erfindung ist das Verstellteil dagegen in Richtung auf die Wandfläche bzw. von dieser weg bewegbar, unabhängig von der Anbringung der Konsole. Mindestens eine Schraube erlaubt dabei eine Arretierung des Verstellteils in Bezug auf die Konsole und damit die Aufrechterhaltung eines bestimmten Wandabstandes.

Um auch hohen Windkräften wie sie bisweilen auftreten können, noch sicher standzuhalten, sind zweckmäßigerweise einerseits das Verstellteil und andererseits die Konsole an mindestens einer Berührungsseite mit einer Rasterung, Verzahnung o. dgl. versehen bzw. in sonstiger Weise für einen gegenseitigen Eingriff vorbereitet. Wie ersichtlich, soll ein gewisser Formschluß zustande kommen, welcher es erlaubt, höhere Druck- und Zugkräfte (als allein durch Reibung) von dem Fassadenelement auf die Konsole bzw. Wandfläche ohne Lageänderung zu übertragen.

Zur stufenlosen Verstellung und gleichzeitigen Arretierung ist nach einem anderen Vorschlag eine in Verstellrichtung verlaufende Verstellschraube vorgesehen, welche einerseits in einer Gewindebohrung an dem Verstellteil angreift und andererseits ortsfest, jedoch drehbar an der Konsole gehalten und dort ggf. mittels einer Kontermutter feststellbar ist. Vorteilhaft bilden dabei die Bolzen des Verstellteils sowie der Konsole die Angriffs- und Haltepunkte für die Verstellschraube.

Einer stufenlosen Verstellung und selbsttätigen Arretierung dient eine weitere Ausführungsform mit der Besonderheit, daß in Verstellteil und Konsole weitere Langlöcher quer zur Verstellrichtung vorgesehen sind, welche derart zueinander verlaufen, daß sie sich bei der Bewegung des Verstellteils in unterschiedlicher Höhe teilweise schneiden und dort einen freien Durchlaß bilden, und daß durch den Durchlaß ein Schraubbolzen o. dgl. geführt ist.

Die weiteren Langlöcher verlaufen zweckmäßigerweise in einem spitzen Winkel zueinander. Wenn man den Schraubbolzen erfaßt und aufwärts zieht bzw. abwärts drückt, verschiebt sich das Verstellteil und ändert sich der Wandabstand eines damit verbundenen Fassadenelementes. Dagegen haben auf das Fassadenelement wirkende Zug- oder Druckkräfte keine Lageänderung zur Folge, vielmehr kommt es zum Festkeilen des Schraubbolzens in den Langlöchern und somit zu einer selbsttätigen Arretierung. Der Schraubbolzen kann im übrigen nach erfolgter Justierung auch noch angezogen werden, um selbst eine unbeabsichtigte Einwirkung im Zuge der weiteren Montage auszuschließen.

Vergleichbare Wirkung zeigt eine etwas andere Ausführungsform, mit dem besonderen Merkmal, daß zwischen Verstellteil und Konsole eine zwischen zwei Widerlagern der Konsole auf und ab bewegbare Verstellplatte mit einem quer zur Verstellrichtung verlaufenden Langloch vorgesehen ist, welches die Langlöcher der Konsole schneidet und ebenso wie die letztgenannten den Bolzen des Verstellteils aufnimmt.

Die Verstellplatte kann dabei aus einem verhältnismäßig dünnen Blech bestehen, da diese im Bereich der Krafteinwirkung allseits gut eingespannt und an einer unzulässigen Verformung gehindert ist. Das Langloch der Verstellplatte schneidet die Langlöcher des Sockels zweckmäßigerweise unter einem stumpfen Winkel.

Vorteilhaft werden die Widerlager von einer Druckplatte, genauer gesagt einer Druckverteilerplatte, an der Rückseite der Konsole sowie einer durch die Konsole durchgehenden Schraube im Abstand dazu gebildet. Die Druckplatte kann darüber hinaus den Zusammenhalt der Konsole, nämlich der beiden L-förmigen Stücke, wesentlich verbessern und im übrigen auch die zusätzliche Materialstärke bei Verwendung eines Keils an der Rückseite der Konsole ausgleichen. Wenn der Bolzen des Verstellteils auf die Verstellplatte wirkt, stützt sich jene entweder gegen die Druckplatte oder die Schraube ab. Die Schraube erfüllt dabei die weitere Funktion, eine einmal gewählte Einstellung zusätzlich zu sichern, d.h. gegen ein unbeabsichtigtes Betätigen der Verstellplatte. Außerdem kann die Schraube ein Aufspreizen der vorderen freien Enden der Konsole sehr wirksam verhindern. Rein zu Arretierzwecken würde auch ein Bolzen statt einer Schraube genügen.

### Kurze Beschreibung der Zeichnung

Weitere Einzelheiten und Vorteile werden nachfolgend noch anhand der Zeichnung für verschiedene Ausführungsbeispiele beschrieben. Darin zeigen:
- Fig. 1: einen Dübelanker mit einer Verzahnung zwischen Verstellteil und Konsole in Seitenansicht,
- Fig. 2: einen anderen Dübelanker mit einer Verstellschraube in Seitenansicht,
- Fig. 3: einen Dübelanker mit einem Schraubbolzen, welcher in weiteren Langlöchern in Verstellteil und Konsole geführt ist, in Seitenansicht,
- Fig. 4: die Konsole von Fig. 3 in Seitenansicht,
- Fig. 5: das Verstellteil von Fig. 3 in Unteransicht,
- Fig. 6: den Gegenstand von Fig. 5 in Seitenansicht,
- Fig. 7: einen Dübelanker mit einer Verstellplatte in Seitenansicht,
- Fig. 8: den Gegenstand von Fig. 7 in Vorderansicht,
- Fig. 9: die Konsole von Fig. 7 und 8 in Seitenansicht,
- Fig. 10: das Verstellteil von Fig. 7 und 8 in Unteransicht,
- Fig. 11: den Gegenstand von Fig. 10 in Seitenansicht,
- Fig. 12: die Verstellplatte von Fig. 7 und 8 in Seitenansicht,
- Fig. 13: einen Dübelanker analog der Fig. 7, jedoch mit einem Verstellteil für horizontale Fugen,
- Fig. 14: den Gegenstand von Fig. 13 in Vorderansicht,
- Fig. 15: das Verstellteil von Fig. 13 und 14 in Unteransicht und
- Fig. 16: den Gegenstand von Fig. 15 in Seitenansicht.

Nach Fig. 1 besteht ein erfindungsgemäßer Dübelanker aus einer L-förmigen Konsole 1 sowie einem Verstellteil 2 in Form eines hochkant gestellten Flacheisens. Die Konsole 1 ist dabei aus zwei L-förmigen Stücken zusammengesetzt, welche im wesentlichen parallel zueinander verlaufen und am oberen Ende einen Durchlaß 3 für einen Tragedübel 4 (vgl. Fig. 7) sowie am unteren Ende eine nach vorne offene Aufnahme 5 für das Verstellteil 2 bilden. Am oberen Ende der Konsole 1 bzw. des Durchlasses 3 ist wandseitig eine Aussparung 6 angebracht, in die ein Keil 7 mit einer abgebogenen Oberkante (vgl. Fig. 2 ff.) eingreifen kann. Nach unten hin schließt die Konsole 1 wandseitig mit einer Druckplatte 8 ab, welche mehrere Funktionen hat. So läßt sich damit die Konsole 1 verstärken, die Materialstärke des Keils 7 ausgleichen und der entstehende Druck besser auf die Wandfläche verteilen. Im übrigen kann die Druckplatte 8 den Bewegungsspielraum des Verstellteils 2 und insbesondere damit zusammenwirkender weiterer Teile begrenzen (vgl. weitere Ausführungsbeispiele).

Zur Führung des Verstellteils 2 in der Konsole 1 sind hier zunächst ein Langloch 9 im Verstellteil 2 sowie im Abstand dazu zwei weitere deckungsgleiche Langlöcher 9 in den beiden L=förmigen Stücken der Konsole 1 vorgesehen. Im Bereich der letztgenannten Langlöcher 9 ist ein Bolzen 10 am Verstellteil 2 angebracht, im Bereich des erstgenannten Langlochs 9 eine Schraube 11, welche sich quer durch die Konsole 1 erstreckt und daran mittels einer Mutter gesichert ist. Langlöcher 9, Bolzen 10 und Schraube 11 liegen auf einer Linie und sorgen neben einer guten Führung auch für eine Begrenzung der Bewegung, einschließlich einem unverlierbaren Zusammenhalt von Verstellteil 2 und Konsole 1.

Als Besonderheit weisen das Verstellteil 2 sowie die Konsole 1 an ihrer Berührungsseite noch eine Verzahnung 12 auf, welche hier quer zu der mit Doppelpfeil 13 angedeuteten Verstellrichtung verläuft und einen gegenseitigen (formschlüssigen) Eingriff erlaubt, sobald die Schraube 11 nach erfolgter Justierung des Verstellteils 2 angezogen wird. Damit läßt sich eine sehr wirksame Arretierung erreichen. Die Justierung selbst kann erfolgen, wenn ein (hier nicht näher dargestelltes) Fassadenelement bereits in einen Tragedorn 14 an der Spitze (Zunge) des Verstellteils 2 eingehängt ist. Auch ist das Verstellteil 2 mit seiner gezeigten schlanken und raumsparenden Form in Verbindung mit der beschriebenen Konsole 1 in der Lage, Fassadenelemente von erheblichem Gewicht zu tragen.

Nach Fig. 2 kann das Verstellteil 2 auch mittels einer Verstellschraube 15 bewegt werden. Diese verläuft in Verstellrichtung, entsprechend dem Doppelpfeil 13. Sie greift einerseits in einer Gewindebohrung 16 am Bolzen 10 des Verstellteils 2 an und ist andererseits an einem weiteren Bolzen 10 der Konsole 1 in einer Querbohrung 17 drehbar gehalten. Die Verstellschraube 15 dient gleichzeitig auch der Arretierung, wobei sie noch gegen eine unbeabsichtigte Betätigung mittels einer Kontermutter 19 festgestellt werden kann.

Wie aus den Fig. 3 bis 6 hervorgeht, ergibt sich eine stufenlose Verstellmöglichkeit für das Verstellteil 2 auch durch die Anordnung weiterer Langlöcher 19 in Konsole 1 und Verstellteil 2 in Verbindung mit einem Schraubbolzen 20. Die Langlöcher 19 verlaufen in einem spitzen Winkel zueinander und insgesamt quer zur Verstellrichtung des Verstellteils 2. Sie schneiden sich in unterschiedlicher Höhe teilweise miteinander in Abhängigkeit von der Bewegung des Verstellteils 2. Im Schnittbereich bilden die Langlöcher 19 einen freien Durchlaß für den Schraubbolzen 20. Treten Zug- oder Druckkräfte (Windsog bzw. -druck) in Richtung des Doppelpfeiles 13 auf, kommt es zum Verkeilen mit dem Schraubbolzen 20 und somit einer selbsttätigen Arretierung. Daß der Schraubbolzen 20 im übrigen auch noch angezogen werden kann, bedeutet eine zusätzliche Sicherheitsmaßnahme, welche auch eine unbeabsichtigte Betätigung des Schraubbolzens 20 während der Montage mit ausschließt.

Die Fig. 7 bis 12 veranschaulichen eine weitere Ausführungsform, nämlich mit einer Verstellplatte 21, welche in ihrer Bedeutung dem vorgenannten Ausführungsbeispiel vergleichbar ist, nämlich hinsichtlich einer stufenlosen Bewegung des Verstellteils 2 sowie einer selbsttätigen Arretierung desselben. Die Verstellplatte 21 ist mit einem Langloch 19 quer zur Verstellrichtung des Verstellteils 2 versehen, wobei das Langloch 19 ebenso wie die Langlöcher 9 der Konsole 1 den Bolzen 10 des Verstellteils 2 aufnimmt. Zur stufenlosen Bewegung des Verstellteils 2 braucht die Verstellplatte lediglich in Richtung des Doppelpfeils 22 bewegt zu werden. Dabei wirken die Druckplatte 9 sowie die Schraube 11 als Widerlager. Selbestverständlich kann das Verstellen bei eingehängtem Fassadenelement erfolgen. Sobald Kräfte in Richtung des Doppelpfeils 13 auftraten, wirkt der Bolzen 10 auf die Verstellplatte 21 und stützt sich letztere entweder gegen die Druckplatte 8 (= Druck) oder die Schraube 11 (= Zug) ab. Wie bereits zuvor erklärt, läßt sich durch Anziehen der Schraube 11 eine zusätzliche Sicherung erreichen.

Der erfindungsgemäße Dübelanker und insbesondere die gezeigten Ausführungsbeispiele lassen sich sowohl für vertikale als auch horizontale Fugen verwenden. Dazu braucht lediglich die Spitze (Zunge) des Verstellteils 2 in eine horizontale Lage verdreht zu werden, während das Verstellteil 2 im Bereich der Konsole 1 hochkant gestellt bleibt. Mit dem Verdrehen der Spitze ist gleichzeitig eine Richtungsänderung des Tragedorns 14 verbunden, der dann vertikal verläuft. Weitergehende Änderungen sind nicht erforderlich, wie aus einem Vergleich des weiteren Ausführungsbeispiels gemäß den Fig. 13 bis 16 im Vergleich zu dem Ausführungsbeispiel nach den Fig. 7 bis 12 hervorgeht.

### Bezugszeichenliste

- 1: Konsole
- 2: Verstellteil
- 3: Durchlaß
- 4: Tragedübel
- 5: Aufnahme
- 6: Aussparung
- 7: Keil
- 8: Druckplatte
- 9: Langloch
- 10: Bolzen
- 11: Schraube
- 12: Verzahnung
- 13: Doppelpfeil
- 14: Tragedorn
- 15: Verstellschraube
- 16: Gewindebohrung
- 17: Querbohrung
- 18: Kontermutter
- 19: Langloch
- 20: Schraubbolzen
- 21: Verstellplatte
- 22: Doppelpfeil

## Patentansprüche

1. Justierbarer Dübelanker für eine verdeckte Anbringung von Fassadenelementen, bestehend aus einer Konsole ( 1 ), welche mittels eines Tragedübels ( 4 ) an einer Wandfläche anbringbar sowie ggf. mittels eines zwischen Konsole ( 1 ) und Tragedübel ( 4 ) eintreibbaren Keils ( 7 ) höhenverstellbar ist, und einem zur Aufnahme eines Tragedorns ( 14 ) bestimmten Verstellteil ( 2 ), welches gegenüber der Konsole ( 1 ) in Richtung auf die Wandfläche bzw. von dieser weg bewegbar und in mehreren Stellungen arretierbar ist, wobei die Konsole ( 1 ) aus zwei im wesentlichen parallelen, etwa L-förmigen Stücken derart gebildet ist, daß am oberen Ende ein Durchlaß für einen Tragedübel ( 4 ) gegeben ist und am unteren Ende eine nach vorne offene Aufnahme für das Verstellteil ( 2 ) besteht, dadurch gekennzeichnet, daß das Verstellteil ( 2 ) im Bereich der Konsole ( 1 ) ein hochkant gestelltes Flacheisen ist und daß sowohl an dem Verstellteil ( 2 ) als auch an der Konsole ( 1 ) jeweils im Abstand voneinander Langlöcher ( 9 ) sowie damit zusammenwirkende Bolzen, Schrauben ( 10, 11 ) o. dgl. vorgesehen sind.

2. Dübelanker nach Anspruch 1, dadurch gekennzeichnet, daß einerseits das Verstellteil ( 2 ) und andererseits die Konsole ( 1 ) an mindestens einer Berührungsseite mit einer Rasterung, Verzahnung ( 12 ) o. dgl. versehen bzw. in sonstiger Weise für einen gegenseitigen Eingriff vorbereitet sind.

3. Dübelanker nach Anspruch 1, dadurch gekennzeichnet, daß eine in Verstellrichtung verlaufende Verstellschraube ( 15 ) vorgesehen ist, welche einerseits in einer Gewindebohrung ( 16 ) an dem Verstellteil ( 2 ) angreift und andererseits ortsfest, jedoch drehbar, an der Konsole ( 1 ) gehalten und dort ggf. mittels einer Kontermutter ( 18 ) feststellbar ist.

4. Dübelanker nach Anspruch 3, dadurch gekennzeichnet, daß die Bolzen ( 10 ) des Verstellteils ( 2 ) sowie der Konsole ( 1 ) die Angriffs- und Haltepunkte für die Verstellschraube ( 15 ) bilden.

5. Dübelanker nach Anspruch 1, dadurch gekennzeichnet, daß in Verstellteil ( 2 ) und Konsole ( 1 ) weitere Langlöcher ( 19 ) quer zur Verstellrichtung vorgesehen sind, welche derart zueinander verlaufen, daß sie sich bei der Bewegung des Verstellteils ( 2 ) in unterschiedlicher Höhe teilweise schneiden und dort einen freien Durchlaß bilden, und daß durch den Durchlaß ein Schraubbolzen ( 20 ) o. dgl. geführt ist.

6. Dübelanker nach Anspruch 1, dadurch gekennzeichnet, daß zwischen Verstellteil ( 2 ) und Konsole ( 1 ) eine zwischen zwei Widerlagern der Konsole ( 1 ) auf und ab bewegbare Verstellplatte ( 21 ) mit einem quer zur Verstellrichtung verlaufenden Langloch ( 19 ) vorgesehen ist, welches die Langlöcher ( 9 ) der Konsole ( 1 ) schneidet und ebenso wie die letztgenannten den Bolzen ( 10 ) des Verstellteils ( 2 ) aufnimmt.

7. Dübelanker nach Anspruch 6, dadurch gekennzeichnet, daß die Widerlager von einer Druckplatte ( 8 ) an der Rückseite der Konsole ( 1 ) sowie einer durch die Konsole ( 1 ) durchgehenden Schraube ( 11 ) im Abstand dazu gebildet werden.

## Claims

1. Adjustable dowel brace for concealed fixing of front elements, consisting of a bracket (1) which can be fixed by means of a suspension peg (4) to a wall surface as well as being height adjustable if required by means of a wedge (7) which can be driven in between bracket (1) and suspension peg (4) and an adjusting part (2) arranged to receive a suspension pin (14) which adjusting part (2) is movable in relation to the bracket (1) in the direction of the wall surface or away from the latter and can be locked in several positions, whereby the bracket (1) is constructed in such a way from two essentially parallel, roughly L-shaped pieces, that on the upper end an opening for a suspension peg (4) is given and on the lower end an entry open to the front for the adjusting part (2) exists, characterised in that the adjusting part (2) in the region of the bracket (1) is a flat iron placed on edge and that elongated slots (9) at a distance apart from one another as well as co-ordinating bolts, screws (10,11) or the like are provided both on the adjusting part (2) as well as on the bracket (1).

2. Dowel brace according to claim 1, characterised in that on the one hand the adjusting part (2) and on the other hand the bracket (1) are provided on at least one contact side with a groove, tooth system (12) or the like or are prepared in some other way for reciprocal engagement.

3. Dowel brace according to claim 1, characterised in that an adjusting screw (15) extending in the direction of adjustment is provided, which grips on the one hand on a threaded hole (16) on the adjusting part (2) and on the other side is held fixed, but rotatable, on the bracket (1) and can be secured at that point if required by means of a lock nut (18).

4. Dowel brace according to claim 3, characterised in that the bolts (10) of the adjusting part (2) as well as the bracket (1) form the gripping point and stopping point for the adjusting screw (15).

5. Dowel brace according to claim 1, characterised in that additional elongated slots (19) are provided in adjusting part (2) and bracket (1) at right angles to the direction of adjustment, which slots (19) extend in relation to each other in such a way that they partially intersect by moving the adjusting part (2) at a different height and form a free opening at that point and that a screw bolt (20) or the like is guided through the opening.

6. Dowel brace according to claim 1, characterised in that between adjusting part (2) and bracket (1) an adjusting plate (21) movable up and down between two abutments of the bracket (1) is provided with an elongated slot (19) extending at right angles to the direction of adjustment which intersects the elongated slots (9) of the bracket (1) and likewise receives the latter bolts (10) of the adjusting part (2).

7. Dowel brace according to claim 6, characterised in that the abutments are formed by a pressure plate (8) on the reverse of the bracket (1) as well as by a screw (11) passing through the bracket (1) at a distance thereto.

## Revendications

1. Cheville d'ancrage réglable destinée à la pose invisible d'éléments de façade et constituée par une console (1) qui peut être posée sur la surface d'un mur au moyen d'une cheville porteuse (4) et qui peut être réglée en hauteur, le cas échéant, au moyen d'un coin (7) pouvant être enfoncé entre la console (1) et la cheville porteuse (4), et par une pièce de réglage (2) qui est destinée à recevoir une broche porteuse (14), qui peut être déplacée par rapport à la console (1) dans la direction de la surface du mur ou à l'opposé de celle-ci, respectivement, et qui peut être bloquée dans plusieurs positions, cependant que la console (1) est constituée par deux pièces sensiblement en forme de L et parallèles pour l'essentiel, et ce, d'une manière telle qu'un passage destiné à une cheville porteuse (4) soit ménagé à son extrémité supérieure et qu'il existe à son extrémité inférieure un logement ouvert vers l'avant et destiné à recevoir la pièce de réglage (2), caractérisée par le fait que la pièce de réglage (2) est un fer plat posé de chant dans la région de la console (1), et par le fait que, tant sur la pièce de réglage (2) que sur la console (1), il est prévu à chaque fois des trous allongés (9) à distance l'un de l'autre, ainsi que des goujons, des boulons (10, 11) ou similaires qui coopèrent avec ceux-ci.

2. Cheville d'ancrage selon la revendication 1, caractérisée par le fait que la pièce de réglage (2), d'une part, et la console (1), d'autre part, sont munies, sur au moins une face de contact, d'un encliquetage, de cannelures (12) ou similaires ou, respectivement, qu'elles sont préparées d'une autre manière pour venir mutuellement en prise.

3. Cheville d'ancrage selon la revendication 1, caractérisée par le fait qu'il est prévu une vis de réglage (15) qui s'étend dans la direction du réglage, qui est en prise d'un côté avec un perçage fileté (16) ménagé sur la pièce de réglage (2) et qui, de l'autre côté, est maintenue sur la console (1) en étant fixe en position, mais en pouvant tourner, pour être bloquée à cet endroit, le cas échéant, au moyen d'un contre-écrou (18).

4. Cheville d'ancrage selon la revendication 3, caractérisée par le fait que les goujons (10) de la pièce de réglage (2) et de la console (1) constituent les points de prise et de maintien de la vis de réglage (15).

5. Cheville d'ancrage selon la revendication 1, caractérisée par le fait que d'autres trous allongés (19) sont prévus dans la pièce de réglage (2) et dans la console (1), transversalement par rapport à la direction du réglage, et qu'ils s'étendent l'un par rapport à l'autre d'une manière telle qu'ils se recoupent partiellement à des hauteurs différentes lors du déplacement de la pièce de réglage (2) et qu'ils forment à cet endroit un passage libre, et par le fait qu'un boulon (20) ou similaire est guidé à travers ce passage.

6. Cheville d'ancrage selon la revendication 1, caractérisée par le fait qu'il est prévu entre la pièce de réglage (2) et la console (1) une plaque de réglage (21) qui peut être déplacée vers le haut et vers le bas entre deux butées de la console (1) et qui présente un trou allongé (19), lequel s'étend transversalement par rapport à la direction du réglage, recoupe les trous allongés (9) de la console (1) et reçoit, tout comme ces derniers, le goujon (10) de la pièce de réglage (2).

7. Cheville d'ancrage selon la revendication 6, caractérisée par le fait que les butées sont constituées par une semelle (8) qui est placée contre le côté arrière de la console (1), ainsi que par un boulon (11) qui est situé à distance d'elle et qui traverse la console (1).
